# EUROPÄISCHE PATENTSCHRIFT

(11) **EP 0 992 081 B1**
(45) Veröffentlichungstag und Bekanntmachung des Hinweises auf die Patenterteilung: **17.04.2002**
(21) Anmeldenummer: 98936198.5
(22) Anmeldetag: 17.06.1998
(51) Int. Cl.: H01R 13/04, H01R 43/16

(54) **FLACHSTECK-KONTAKTORGAN FÜR ELEKTRISCHE STECKVERBINDUNGEN**
FLAT PLUG CONTACT ORGAN FOR ELECTRICAL CONNECTORS
ORGANE DE CONTACT POUR CONNEXIONS ELECTRIQUES PAR ENFICHAGE

(30) Priorität: 24.06.1997 DE 19726857
(43) Veröffentlichungstag der Anmeldung: 12.04.2000
(73) Patentinhaber: TYCO Electronics Logistics AG, 9323 Steinach (CH)
(72) Erfinder: FLIEGER, Richard, D-85134 Stammham (DE)
(74) Vertreter: Klunker . Schmitt-Nilson . Hirsch
(86) Internationale Anmeldenummer: DE9801654
(87) Internationale Veröffentlichungsnummer: WO9859394

(56) Entgegenhaltungen:
- EP-A- 0 572 874
- EP-A- 0 738 028
- EP-A- 0 821 435
- GB-A- 2 298 530

## Beschreibung

Die Erfindung betrifft ein Flachsteck-Kontaktorgan für elektrische Steckverbindungen, bestehend aus einen Stanzbiegeteil mit einem Leitungsanschlußelement an einem Ende des Kontaktorgans, mit einem auf das Leitungsanschlußelement folgenden, zu einem im Querschnitt rechteckigen Kasten gebogenen Zwischenbereich mit zwei Seitenwänden, einer diese verbindenden Bodenwand und einer Dachwand, und mit einem von dem Zwischenbereich abragenden, gegenüber den übrigen Bereichen dickeren und aus zwei Hälften bestehenden Kontaktmesser am anderen Ende des Kontaktorgans.

Derartige Kontaktorgane werden als Flachstecker häufig bei Kfz-Steckverbindern verwendet, wo sie harten Einsatzbedingungen ausgesetzt sind. Solche Kontaktorgane sind häufig mit einem Kontaktmesser zum Beispiel von 2,8 x 0,63 mm oder 5,2 x 0,63 mm ausgebildet und müssen zum Beispiel wegen der geforderten Trittsicherheit eine hohe mechanische Stabilität aufweisen. Aus diesem Grund ist der Zwischenbereich eines solchen Kontaktorganes, also der Bereich zwischen dem Kontaktmesser und dem Leitungsanschlußelement, oft als rechteckiger, geschlossener Kasten ausgebildet. Auch das Kontaktmesser selbst muß aus mechanischen und elektrischen Gründen eine gewisse Stabilität aufweisen; es ist daher meist mit der doppelten Materialstärke der übrigen Bereiche des Kontaktorganes ausgebildet.

Aus der EP 0 572 874 B1 ist ein Kontaktorgan der eingangs genannten Art bekannt, welches aus einem Stanzbiegeteil hergestellt ist und einen im Querschnitt rechteckigen, kastenförmigen Zwischenbereich aufweist, an den ein Kontaktmesser doppelter Materialstärke angebunden ist. Das Kontaktmesser ist dabei aus zwei Hälften gebildet, die als Verlängerungen an den Seitenwänden des Zwischenbereiches angesetzt sind und durch Hochbiegen der Seitenwände und seitliches Zusammenfalten ein vollständiges Kontaktmesser doppelter Materialstärke bilden. Bei einem derartigen Kontaktorgan ergibt sich in der Abwicklung des Zwischenbereiches und des Kontaktmessers eine relativ große Teilung der in einem Blechstreifen nebeneinander liegenden Blechstanzteile.

Ferner ist durch DE 195 39 714 C1 ebenfalls ein Flachsteck-Kontaktorgan der eingangs genannten Art bekannt, bei dem das Ausgangs-Stanzbiegeteil zunächst eine einheitliche Dicke, welche der endgültigen Stärke des Kontaktmessers entspricht, aufweist, die im Anschlußbereich und im Zwischenbereich z. B. durch ein Fräswerkzeug auf etwa die halbe Materialstärke des Ausgangsmaterials reduziert ist. Bei diesem Kontaktorgan ist also zur Herstellung der in den einzelnen Bereichen vorgesehenen Materialstärke ein zusätzlicher Bearbeitungsvorgang vorgesehen. Das Kontaktmesser ist hier an der Basiswand des Zwischenbereiches angebunden, der außer der Basiswand die beiden Seitenwände und die Deckenwand aufweist. Auch hier ergibt sich in der Abwicklung des Kontaktorgans eine relativ große Teilung der in einem Blechstreifen nebeneinander angeordneten Blechstanzteile.

Der Erfindung liegt vor allem die Aufgabe zugrunde, bei einem Flachsteck-Kontaktorgan der eingangs genannten Art mit kastenförmigem Zwischenbereich und einem gegenüber den übrigen Bereichen dickeren Kontaktmesser außer den üblichen Forderungen an solche Kontaktorgane, insbesondere bezüglich mechanischer Stabilität, eine rationellere Herstellung des Kontaktorganes aus einem Stanzbiegeteil zu ermöglichen.

Diese Aufgabe wird gemäß der Erfindung dadurch gelöst, daß in der Abwicklung des Stanzbiegeteils die erste Messerhälfte in Längsrichtung fluchtend an der Bodenwand des Zwischenbereiches angebunden ist, daß in der Abwicklung des Stanzbiegeteils sich die zweite Messerhälfte in Längsrichtung fluchtend an die erste Messerhälfte anschließt, daß sich die Dachwand in Längsrichtung fluchtend an die zweite Messerhälfte anschließt, daß die zweite Messerhälfte an der Verbindungsstelle der beiden Messerhälften durch eine Faltung quer zu der Längsrichtung der Messerhälften um 180° über die erste Messerhälfte zurückgebogen und im gefalteten Zustand ein Kontaktmesser mit doppelter Materialstärke gebildet ist, und daß dabei die Dachwand zur Bildung des kastenförmigen Zwischenbereiches zwischen die beiden Seitenwände gelangt.

Bei einem derartigen Flachsteck-Kontaktorgan verlaufen die Kontaktmesserhälften in Längsrichtung fluchtend zueinander, wobei das vollständige Kontaktmesser mit doppelter Materialstärke durch Faltung quer zur Längsrichtung und Zurückbiegen der zweiten Messerhälfte um 180° über die erste Messerhälfte gebildet wird. Außerdem ist im Unterschied zu bekannten Flachsteck-Kontaktorganen der eingangs genannten Art noch die Dachwand des Zwischenbereiches in Längsrichtung fluchtend an der zweiten Messerhälfte vorgesehen, so daß sich ein gegenüber bekannten Kontaktorganen insgesamt zwar längeres, aber deutlich schmaleres Ausgangsteil für die Herstellung des Kontaktorganes in einem Stanzbiegevorgang ergibt und somit trotz der Ausbildung des Kontaktorganes mit einer Kastenform geringere Teilungen auf einem Blechstreifen erreicht werden. Insgesamt läßt sich somit trotz eines breiteren Blechstreifens eine bessere Materialausnutzung erzielen. Da zusammen mit dem Biegevorgang für das Kontaktmesser auch die Dachwand zwischen die beiden Seitenwände des Zwischenbereiches gelangt, läßt sich auch die Kastenform des Zwischenbereiches in einfacher Weise bilden, so daß insgesamt eine rationellere Herstellung des Kontaktorganes aus einem Stanzbiegeteil ermöglicht wird. Die erfindungsgemäße Gestaltung des Kontaktorganes ist aufgrund der direkten Verbindung zwischen Dachwand des Zwischenbereiches und dem Kontaktmesser und der sich zwischen den Seitenwänden des Zwischenbereiches und der Dachwand ergebenden Verbindungsmöglichkeiten auch im Hinblick auf die erreichbare mechanische Stabilität des Kontaktorganes von Vorteil. Ein weiterer Vorteil des erfindungsgemäßen Kontaktorganes ist darin zu sehen, daß die beiden Messerhälften durch ihre Anordnung in Längsrichtung fluchtend hintereinander so miteinander verbunden sind, daß sie auch nach dem Zusammenfalten an der Spitze des Kontaktmessers verbunden bleiben, so daß dieses z. B. beim Steckvorgang nicht aufgetrennt werden kann.

Im Hinblick auf einen möglichst symmetrischen Aufbau des Kontaktorganes ist es vorteilhaft, wenn die erste Messerhälfte an der Bodenwand und die Dachwand an der zweiten Messerhälfte jeweils durch ein Zwischenstück angebunden ist, dessen Länge derart gewählt ist, daß sich nach einer Kröpfung des ersten Zwischenstückes von der Bodenwand und des zweiten Zwischenstückes von der zweiten Messerhälfte das vollständig gefaltete Kontaktmesser mittig in Bezug auf die Höhe des kastenförmigen Zwischenbereiches befindet.

Einfache mechanische Verbindungsmöglichkeiten zwischen der Dachwand und den Seitenwänden des Zwischenbereiches ergeben sich, wenn die beiden Seitenwände des Zwischenbereiches an den freien Längskanten mit Lappen zur Auflage und/oder Verbindung für die Dachwand versehen sind. Dabei ist es zweckmäßig, wenn die Seitenwände des Zwischenbereiches mit jeweils drei Lappen versehen sind, die beiden äußeren Lappen jeweils zur Auflage der Unterseite der Dachwand vorgesehen sind, und der jeweils mittlere Lappen an der äußeren Oberseite der Dachwand mit dieser verklammert ist.

Weitere vorteilhafte Ausgestaltungen des Gegenstandes des Anspruchs 1 sind in den übrigen Unteransprüchen angegeben.

Die Erfindung ist im folgenden anhand eines in der Zeichnung dargestellten, bevorzugten Ausführungsbeispiels näher erläutert. Es zeigen
- Figur 1: ein Flachsteck-Kontaktorgan in perspektivischer Darstellung,
- Figur 2, 3 und 4: das Kontaktorgan in Draufsicht, in Ansicht auf die Unterseite und in Seitenansicht, jeweils an einem Blechstreifen hängend und
- Figur 5: eine Abwicklung von Stanzbiegeteilen, aus denen Kontaktorgane hergestellt werden.

Das in den Figuren 1 bis 4 dargestellte Kontaktorgan 1 ist aus einem Stanzbiegeteil 2 zum Beispiel aus einer hochleitfähigen Cu-Legierung gefertigt, das - wie die Abwicklung zweier an einem Blechstreifen 18 hängender Stanzbiegeteile 2 in Figur 5 am besten zeigt - einen Anschlußbereich A an einem Ende, einen auf den Anschlußbereich folgenden Zwischenbereich Z und einen davon abragenden Kontaktbereich K am anderen Ende aufweist. Das Stanzbiegeteil 2 hat eine einheitliche Dicke, z. B. von etwa 0,3 mm bis etwa 0,4 mm. Im Anschlußbereich A wird durch Abbiegen ein Leitungsanschlußelement geformt, welches z. B. als Crimp-Element 4 ausgebildet ist, aber stattdessen auch aus mindestens einem Schneid-Klemm-Element bestehen kann. Der auf die seitlichen Einschnitte 5 des Anschlußbereiches A folgende Zwischenbereich Z hat eine Bodenwand 6, zwei Seitenwände 7 und 8, die an den Biegelinien B1 und B2 zu einem im Querschnitt zunächst U-förmigen Kanal abgebogen werden, sowie eine Dachwand 9, auf die später noch näher eingegangen wird. Diese Dachwand ist so angeordnet, daß der Zwischenbereich Z eine geschlossene, im Querschnitt rechteckige Kastenform hat.

Das im Kontaktbereich K vorgesehene Kontaktelement des Flachsteck-Kontaktorgans ist von einem aus zwei Hälften 10a, 10b bestehenden Kontaktmesser 10 gebildet und hat - wie nachfolgend beschrieben ist - im Endzustand die doppelte Materialstärke, also eine Dicke von zum Beispiel 0,63 mm oder 0,8 mm. Wie die Abwicklung des Kontaktorganes in Figur 5 zeigt, ist die erste Hälfte 10a des Kontaktmessers 10 über ein kurzes erstes Zwischenstück 3a mit einer Breite von z. B. 2,8 oder 5,2 mm an der Bodenwand 6 des Zwischenbereiches Z angebunden. Die Messerhälfte 10a verläuft in Längsrichtung bis zu einer Biege- oder Faltlinie B3, vor der die Seitenkanten der Messerhälfte mit Abschrägungen 11 ausgebildet sind. An die erste Messerhälfte 10a schließt sich in Längsrichtung fluchtend die zweite Messerhälfte 10b an, wobei sie in dem von der Biegelinie B3 ausgehenden Bereich an den Seitenkanten wie die erste Messerhälfte, das heißt spiegelbildlich in Bezug auf die Biegelinie B3, entsprechende Abschrägungen 11 aufweist. Die zweite Messerhälfte 10b ist natürlich genauso lang wie die erste Messerhälfte 10a. Am Ende der zweiten Messerhälfte 10b schließt sich über ein dem ersten Zwischenstück 3a in der Länge entsprechendes zweites Zwischenstück 3b die vorher erwähnte Dachwand 9 des Zwischenbereiches Z an. Diese Dachwand 9 ist etwas breiter als die Messerhälften 10a und 10b und mit einem freigeschnittenen, federnden Rasthaken 22 zur Verrastung bzw. Primärsicherung bei der Anordnung des Kontaktorganes in einem Gehäuse ausgebildet.

Im folgenden ist nun die Herstellung des vollständigen Kontaktmessers 10 sowie die endgültige Bildung des kastenförmigen Zwischenbereiches Z beschrieben. Zunächst ist die erste Messerhälfte über eine Kröpfung 12 des ersten Zwischenstückes 3a von der Bodenwand 6 abgebogen. Das vollständige Kontaktmesser 10 wird dann an der Verbindungsstelle der beiden Messerhälften 10a und 10b, also an der Biegelinie B3, durch eine Faltung quer zu der Längsrichtung der Messerhälften und durch ein Zurückbiegen der zweiten Messerhälfte 10b um 180° über die erste Messerhälfte 10a gebildet, d. h. die beiden Messerhälften 10a und 10b sind jetzt zusammengefaltet zur Deckung gebracht, wobei die Abschrägungen 11 die Messerspitze bilden. Beim Zurückbiegen der zweiten Messerhälfte 10b wird auch die Dachwand 9 in Richtung auf den Zwischenbereich Z zurückgebogen und über eine Kröpfung 12 des zweiten Zwischenstückes 3b von der zweiten Messerhälfte 10b abgebogen, so daß die Dachwand 9 nun zwischen die beiden Seitenwände 7, 8 des Zwischenbereiches Z gelangt und sich dabei im Bereich der oberen' freien Längskanten 13, 14 der Seitenwände befindet. In diesem Zustand hat der Zwischenbereich Z nunmehr die Form eines im Querschnitt rechteckigen Kastens, an dem das vollständig gefaltete Kontaktmesser 10 aufgrund einer entsprechenden, d. h. jeweils gleichen Länge der Zwischenstücke 3a und 3b mittig in Bezug auf die Höhe h des Zwischenbereiches absteht.

Um Möglichkeiten für eine genaue Positionierung der Dachwand 9 zwischen den Seitenwänden 7, 8 und für eine mechanische Verbindung mit den Seitenwänden zu schaffen, sind die beiden Seitenwände - wie die Abwicklung in Figur 5 besonders deutlich zeigt - an ihren freien Längskanten 13, 14 mit Lappen 15 bzw. 16 ausgebildet, die durch Freischnitte 17 seitlich voneinander beabstandet sind. Bei dem dargestellten Ausführungsbeispiel sind jeweils drei Lappen 15a, 15b, 15c bzw. 16a, 16b, 16c vorgesehen, wobei die beiden äußeren Lappen 15a, 15c bzw. 16a, 16c jeweils zur Auflage der Unterseite der Dachwand 9 dienen und der jeweils mittlere Lappen 15b bzw. 16b an der äußeren Oberseite der Dachwand mit dieser verklammert ist (Figuren 1 und 2). Hierzu sind die seitlich des Rasthakens 22 befindlichen Dachwandteile 9a und 9b im Bereich der mittleren Lappen 15b und 16b der Seitenwände 7, 8 jeweils mit einer Einbuchtung 9c bzw. 9d ausgebildet. Zweckmäßigerweise ist die Dachwand 9 im Hinblick auf die geforderte Trittsicherheit solcher Kontaktorgane sowie im Hinblick auf bessere Stromübertragungseigenschaften im Bereich der Auflagelappen 15a, 15c bzw. 16a, 16c mit den Seitenwänden 7, 8 des Zwischenbereiches Z unlösbar verbunden, z. B. verschweißt, um eine möglichst geschlossene Kastenform mit hoher mechanischer Stabilität bei hoher Stromübertragbarkeit zu erreichen. Ferner ist es vorteilhaft, wenn wenigstens einer der Auflagelappen, z. B. der Lappen 15c in Figur 2, so ausgebildet ist, daß er in den Bereich des Rasthakens 22 reicht. Damit bildet dieser Auflagelappen einen Überbiegeschutz für den Rasthaken. Der Vollständigkeit halber sei erwähnt, daß der Zwischenbereich Z noch mit einem um 90° aus der Bodenwand 6 herausgerissenen Polarisierungssteg 21 ausgebildet ist und seine Seitenwände 7, 8 an ihrer Vorderkante mit nach innen geneigten Lappen 23 versehen sind, während die Hinterkante 19 der Seitenwände 7, 8 zusammen mit der Hinterkante 20 der Dachwand 9 eine Anlage für eine Sekundärsicherung bei der Anordnung des Kontaktorgans in einem Gehäuse bildet.

Wie ferner insbesondere die Figuren 2 und 3 zeigen, können die beiden Messerhälften 10a und 10b im vollständig gefalteten Zustand zusätzlich noch mechanisch miteinander verbunden sein. Diese Verbindung erfolgt dann zweckmäßigerweise an zwei Stellen 24, 25 im Bereich der beiden Enden des Kontaktmessers 10, z. B. durch zwei um 90° gegeneinander gerichtete Einprägungen oder sogenannte Clinch-Verbindungen im Bereich der Mittelachse des Kontaktmessers 10.

Die dargestellte, bevorzugte Ausführungsform eines erfindungsgemäßen Kontaktorganes bildet einen Flachstecker mit einer stabilen, im Zwischenbereich nahezu völlig geschlossenen Kastenform bei möglichst geringer Teilung, hat eine hohe Stromübertragbarkeit, einen Rasthaken zur Primärsicherung und Verrastung in einem Isoliergehäuse, Anlageflächen für eine Sekundärsicherung sowie eine Polarisierung gegen Falschstekken und einen Überbiegeschutz für den Rasthaken. Diese Ausführungsform erfüllt somit alle derzeit an solche Kontaktorgane bei hartem Einsatz gestellte Forderungen in besonders vorteilhafter Weise.

## Patentansprüche

1. Flachsteck-Kontaktorgan (1) für elektrische Steckverbindungen, bestehend aus einem Stanzbiegeteil (2) mit einem Leitungsanschlußelement (4) an einem Ende des Kontaktorgans, mit einem auf das Leitungsanschlußelement folgenden, zu einem im Querschnitt rechteckigen Kasten gebogenen Zwischenbereich (Z) mit zwei Seitenwänden (7, 8), einer diese verbindenden Bodenwand (6) und einer Dachwand (9), und mit einem von dem Zwischenbereich (Z) abragenden, gegenüber den übrigen Bereichen dickeren und aus zwei Hälften (10a, 10b) bestehenden Kontaktmesser (10) am anderen Ende des Kontaktorgans (1),
**dadurch gekennzeichnet,**
**daß** in der Abwicklung des Stanzbiegeteils (2) die erste Messerhälfte (10a) in Längsrichtung fluchtend an der Bodenwand (6) des Zwischenbereiches (Z) angebunden ist,
**daß** in der Abwicklung des Stanzbiegeteils (2) sich die zweite Messerhälfte (10b) in Längsrichtung fluchtend an die erste Messerhälfte (10a) anschließt,
**daß** sich die Dachwand (9) in Längsrichtung fluchtend an die zweite Messerhälfte (10b) anschließt,
**daß** die zweite Messerhälfte (10b) an der Verbindungsstelle (B₃) der beiden Messerhälften (10a, 10b) durch eine Faltung quer zu der Längsrichtung der Messerhälften um 180° über die erste Messerhälfte (10a) zurückgebogen und im gefalteten Zustand ein Kontaktmesser (10) mit doppelter Materialstärke gebildet ist, und
**daß** dabei die Dachwand (9) zur Bildung des kastenförmigen Zwischenbereiches (Z) zwischen die beiden Seitenwände (7, 8) gelangt.

2. Flachsteck-Kontaktorgan nach Anspruch 1,
**dadurch gekennzeichnet,**
**daß** die erste Messerhälfte (10a) an der Bodenwand (6) und die Dachwand (9) an der zweiten Messerhälfte (10b) jeweils durch ein Zwischenstück (3a bzw. 3b) angebunden ist, dessen Länge
derart gewählt ist, daß sich nach einer Kröpfung (12) des ersten Zwischenstückes (3a) von der Bodenwand (6) und des zweiten Zwischenstückes (3b) von der zweiten Messerhälfte (10b) das vollständig gefaltete Kontaktmesser (10) mittig in Bezug auf die Höhe (h) des kastenförmigen Zwischenbereiches (Z) befindet.

3. Flachsteck-Kontaktorgan nach Anspruch 1 oder 2,
**dadurch gekennzeichnet,**
**daß** die beiden Messerhälften (10a, 10b) im vollständig gefalteten Zustand des Kontaktmessers (10) zusätzlich mechanisch miteinander verbunden sind.

4. Flachsteck-Kontaktorgan nach Anspruch 3,
**dadurch gekennzeichnet,**
**daß** die Verbindung (24, 25) der beiden Messerhälften (10a, 10b) im Bereich der beiden Enden des Kontaktmessers (10) vorgesehen ist.

5. Flachsteck-Kontaktorgan nach einem der Ansprüche 1 bis 4,
**dadurch gekennzeichnet,**
**daß** die beiden Seitenwände (7, 8) des Zwischenbereiches (Z) an den freien Längskanten (13, 14) mit Lappen (15a - 15c bzw. 16a - 16c) zur Auflage und/oder Verbindung für die Dachwand (9) versehen sind.

6. Flachsteck-Kontaktorgan nach Anspruch 5,
**dadurch gekennzeichnet,**
**daß** die Seitenwände (7, 8) des Zwischenbereiches (Z) mit jeweils drei Lappen (15a, 15b, 15c bzw. 16a, 16b, 16c) versehen sind, daß die beiden äußeren Lappen (15a, 15c) bzw. (16a, 16c) jeweils zur Auflage der Unterseite der Dachwand (9) vorgesehen sind, und daß der jeweils mittlere Lappen (15b bzw. 16b) an der äußeren Oberseite der Dachwand (9) mit dieser verklammert ist.

7. Flachsteck-Kontaktorgan nach Anspruch 6,
**dadurch gekennzeichnet,**
**daß** die Dachwand (9) im Bereich der Auflagelappen (15a, 15c bzw. 16a, 16c) mit den Seitenwänden (7, 8) des Zwischenbereiches (Z) unlösbar verbunden, z. B. verschweißt ist.

8. Flachsteck-Kontaktorgan nach Anspruch 6 oder 7,
**dadurch gekennzeichnet,**
**daß** die Dachwandteile (9a, 9b) im Bereich der mittleren Lappen (15b, 16b) der Seitenwände (7, 8) des Zwischenbereiches (Z) zur Verklammerung mit den mittleren Lappen eine Einbuchtung (9c, 9d) aufweisen.

9. Flachsteck-Kontaktorgan nach einem der vorhergehenden Ansprüche,
**dadurch gekennzeichnet,**
**daß** die Dachwand (9) des Zwischenbereichs (Z) mit einem freigeschnittenen, federnden Rasthaken (22) ausgebildet ist.

10. Flachsteck-Kontaktorgan nach einem der Ansprüche 5 bis 9,
**dadurch gekennzeichnet,**
**daß** mindestens einer der Auflagelappen (z. B. 15c) für die Dachwand (9) so ausgebildet ist, daß er in den Bereich des Rasthakens (22) reicht und als Überbiegeschutz für den Rasthaken dient.

11. Flachsteck-Kontaktorgan nach einem der vorhergehenden Ansprüche,
**dadurch gekennzeichnet,**
**daß** der Zwischenbereich (Z) mit einem um 90° aus der Bodenwand (6) herausgerissenen Polarisierungssteg (21) ausgebildet ist.

## Claims

1. Flat plug contact organ (1) for electrical plug-in connections, comprising a stamped bent part (2) with at one end of the contact organ a circuit connection element (4), with an intermediate region (Z) following the circuit connection element, bent to a box shape with a rectangular cross section, with two side walls (7, 8), a bottom wall (6) connecting these and a roof wall (9), and at the other end of the contact organ (1) with a contact blade (10) projecting from the intermediate region (Z), thicker in comparison with the other regions and consisting of two halves (10a, 10b), **characterised in that** in the unwinding of the stamped bent part (2) the first blade half (10a) is connected to the bottom Wall (6) of the intermediate region (Z) in an aligned longitudinal direction, that in the unwinding of the stamped bent part (2) the second blade half (10b) connects to the first blade half (10a) in an aligned longitudinal direction, that the roof wall (9) connects to the second blade half (10b) in an aligned longitudinal direction, that, at the connection point (B₃) of the two blade halves (10a, 10b), the second blade half (10b) is bent back by 180° over the first blade half (10a) by means of a fold oblique to the longitudinal direction of the blade halves and in the folded state a contact blade (10) with double material thickness is created, and that thereby the roof wall (9) extends between the two side walls (7, 8) to create the box-shaped intermediate region (Z).

2. Flat plug contact organ according to claim 1, **characterised in that** the first blade half (10a) is connected to the bottom wall (6) and the roof wall (9) to the second blade half (10b), in each case by an intermediate piece (3a or 3b), the length of which is selected in such a manner that after a right-angle bend (12) of the first intermediate piece (3a) of the bottom wall (6) and of the second intermediate piece (3b) of the second blade half (10b), the completely folded contact blade (10) is positioned centrally with reference to the height (h) of the box-shaped intermediate region (Z).

3. Flat plug contact organ according to claim 1 or 2, **characterised in that**, in the completely folded state of the contact blade (10), the two blade halves (10a, 10b) are in addition connected to each other in a mechanical manner.

4. Flat plug contact organ according to claim 3, **characterised in that** the connection (24, 25) of the two blade halves (10a, 10b) is foreseen in the region of the two ends of the contact blade (10).

5. Flat plug contact organ according to one of claims 1 to 4, **characterised in that** the two side walls (7, 8) of the intermediate region (Z) are foreseen at the free longitudinal edges (13, 14) with tabs (15a-15c or 16a-16c) for the support and/or connection of the roof wall (9).

6. Flat plug contact organ according to claim 5, **characterised in that** the side walls (7, 8) of the intermediate region (Z) are foreseen in each case with three tabs (15a, 15b, 15c or 16a, 16b, 16c), that the two outer tabs (15a, 15c or 16a, 16c) are in each case provided for the support of the underside of the roof wall (9) and that in each case the middle tab (15b or 16b) is clamped to the outer upper side of the roof wall (9) with the latter.

7. Flat plug contact organ according to claim 6, **characterised in that** the roof wall (9) is connected in a non-detachable manner, for example welded, to the side walls (7, 8) of the intermediate region (Z) in the region of the support tabs (15a, 15c or 16a, 16c).

8. Flat plug contact organ according to claim 6 or 7, **characterised in that** the roof wall parts (9a, 9b) comprise an indentation (9c, 9d) in the region of the middle tabs (15b, 16d) of the side walls (7, 8) of the intermediate region (Z) for the purpose of clamping the middle tabs.

9. Flat plug contact organ according to one of the preceding claims, **characterised in that** the roof wall (9) of the intermediate region (Z) is designed with a cut-free, resilient catch hook (22).

10. Flat plug contact organ according to one of claims 5 to 9, **characterised in that** at least one of the support tabs (e.g. 15c) is designed for the roof wall (9) in such a manner that it extends into the region of the catch hook (22) and serves as a protection against excessive bending of the catch hook.

11. Flat plug contact organ according to one of the preceding claims, **characterised in that** the intermediate region (Z) is designed with a polarisation web (21) wrenched out of the bottom wall (6) by 90°.

## Revendications

1. Organe de contact à fiche plate (1) pour des connexions électriques par enfichage, comportant un élément plié et estampé (2) avec un élément de raccordement de ligne (4) au niveau d'une extrémité de l'organe de contact, un secteur intermédiaire (Z) agencé derrière l'élément de raccordement de ligne, plié en une caisse à section transversale rectangulaire, et comportant deux parois latérales (7, 8), une paroi inférieure (6) reliant celles-ci et une paroi supérieure (9), et une lame de contact (10) débordant du secteur intermédiaire (Z), ayant une épaisseur supérieure à celle des autres secteurs, et composée de deux moitiés (10a, 10b) au niveau de l'autre extrémité de l'organe de contact (1), **caractérisé en ce que** lors du déroulement de l'élément plié estampé (2) la première moitié de la lame (10a) est raccordée à la paroi inférieure (6) du secteur intermédiaire (Z), avec un alignement dans la direction longitudinale, **en ce que** la deuxième moitié de la lame (10b) est raccordée lors du déroulement de l'élément plié estampé (2) à la première moitié de la lame (10a), avec un alignement dans la direction longitudinale, la paroi supérieure (9) étant raccordée à la deuxième moitié de la lame (10b), avec un alignement dans la direction longitudinale, la deuxième moitié de la lame (10b), au niveau de la pointe de connexion (B₃) des deux moitiés de la lame (10a, 10b), étant repliée de 180° vers l'arrière au-dessus de la première moitié de la lame (10a) par pliage transversal à la direction longitudinale des moitiés de la lame, formant à l'état plié une lame de contact (10) ayant une épaisseur de matériau double, la paroi supérieure (9) pénétrant ainsi entre les deux parois latérales (7, 8) en vue de la formation du secteur intermédiaire (Z) en forme de caisse.

2. Organe de contact à fiche plate selon la revendication 1, **caractérisé en ce que** la première moitié de la lame (10a) est reliée au niveau de la paroi inférieure (6) et de la paroi supérieure (9) à la deuxième moitié de la lame (10b) par un raccord (3a et 3b), dont la longueur est choisie de sorte qu'après une coudure (12) du premier raccord (3a) par rapport à la paroi inférieure (6) et du deuxième raccord (3b) par rapport à la deuxième moitié de la lame (10b), la lame de contact entièrement pliée (10) est centrée par rapport à la hauteur (h) du secteur intermédiaire (Z) en forme de caisse.

3. Organe de contact à fiche plate selon les revendications 1 ou 2, **caractérisé en ce que** les deux moitiés de la lame (10a, 10b) sont en outre reliées mécaniquement dans l'état complètement plié de la lame de contact (10).

4. Organe de contact à fiche plate selon la revendication 3, **caractérisé en ce que** le raccordement (24, 25) des deux moitiés de la lame (10a, 10b) est assuré dans le secteur des deux extrémités de la lame de contact (10).

5. Organe de contact à fiche plate selon l'une des revendications 1 à 4, **caractérisé en ce que** les deux parois latérales (7, 8) du secteur intermédiaire (Z) comportent au niveau des bords longitudinaux libres (13, 14) des pattes (15a-16c et 16a-16c) en vue du support et/ou du raccordement de la paroi supérieure (9).

6. Organe de contact à fiche plate selon la revendication 5, **caractérisé en ce que** les parois latérales (7, 8) du secteur intermédiaire (Z) comportent respectivement trois pattes (15a, 15b, 15c ou 16a, 16b, 16c), les deux pattes externes (15a, 15c ou 16a, 16c) servant respectivement au support du côté inférieur de la paroi supérieure (9), la patte centrale (15b ou 16b) étant fixée à la paroi supérieure (9) au niveau du côté externe supérieur correspondant.

7. Organe de contact à fiche plate selon la revendication 6, **caractérisé en ce que** la paroi supérieure (9) est raccordée de manière inamovible, par exemple par soudage, aux parois latérales (7, 8) du secteur intermédiaire (Z) dans le secteur des pattes de support (15a, 15c ou 16a, 16c).

8. Organe de contact à fiche plate selon les revendications 6 ou 7, **caractérisé en ce que** les parties de la paroi supérieure (9a, 9b) comportent une cavité (9c, 9d) dans le secteur des pattes centrales (15b, 16b) des parois latérales (7, 8) du secteur intermédiaire (Z) en vue de la fixation aux pattes centrales.

9. Organe de contact à fiche plate selon l'une des revendications précédentes, **caractérisé en ce que** la paroi supérieure (9) du secteur intermédiaire (Z) comporte un crochet de verrouillage élastique dégagé (22).

10. Organe de contact à fiche plate selon l'une des revendications 5 à 9, **caractérisé en ce qu'**au moins une des pattes de support (p.ex. 15c) pour la paroi supérieure (9) est configurée de sorte à pénétrer dans le secteur du crochet de verrouillage (22) pour servir de protection contre un pliage excessif du crochet de verrouillage.

11. Organe de contact à fiche plate selon l'une des revendications précédentes, **caractérisé en ce que** le secteur intermédiaire (Z) comporte une traverse de polarisation (21) arrachée à 90° de la paroi inférieure (6).
